# EUROPÄISCHE PATENTSCHRIFT

(11) **EP 0 244 858 B1**
(45) Veröffentlichungstag und Bekanntmachung des Hinweises auf die Patenterteilung: **18.09.1991**
(21) Anmeldenummer: 87106615.5
(22) Anmeldetag: 07.05.1987
(51) Int. Cl.: A62C 35/00, A62C 2/00

(54) **Filtervorrichtung eines Feuerlöschsystems**
Filter device for a fire-extinguishing installation
Dispositif de filtrage pour installation extinctrice de feu

(30) Priorität: 07.05.1986 DE 3615415
(43) Veröffentlichungstag der Anmeldung: 11.11.1987
(73) Patentinhaber: PALL CORPORATION, Glen Cove, New York 11542 (US)
(72) Erfinder: Talebi, Abby-Mark, Dipl.-Ing., D-5242 Kirchen (DE); Popa, Gabriel, Dipl.-Ing., D-6072 Dreieich (DE)
(74) Vertreter: Geissler, Bernhard, Dr.

(56) Entgegenhaltungen:
- GB-A- 1 154 498
- GB-A- 2 045 611
- TECHNISCHE RUNDSCHAU, Band 73, Nr. 50, 1981, Seiten 26-27, Bern, CH; W.G. PEISSARD: "Halon 1301 als Trockenlösmittel"

## Beschreibung

Die Erfindung betrifft ein Filtervorrichtung Feuerlöschvorrichtung für Frachträume von Verkehrsmitteln, insbesondere von Luftfahrzeugen.

Es ist bekannt, daß Luftfahrzeuge, insbesondere Verkehrsflugzeuge, als Fracht- und/oder Passagierflugzeuge gebaut und betrieben werden. Die Passagierflugzeuge verfügen neben dem Passagierraum und der Flugzeugführungskanzel über einen Gepäckfrachtraum (BULK) sowie über Frachtraum für Luftfracht, die in der Regel in Transportbehältern (Containern) untergebracht ist. Dieser gesammte Frachtraum befindet sich unter dem Passagierraum der Verkehrsflugzeuge.

Zur Verhinderung der Ausbreitung eines in diesen Frachträumen ausbrechenden Feuers kommen Feuerlöschvorrichtungen zum Einsatz, die aus zwei getrennten Feuerlöschsystemen mit jeweils eigenem Leitungsnetz bestehen. Mit dem ersten Feuerlöschsystem werden sofort nach der ersten Rauchmeldung mit geeignetem, unter atmosphärischem Druck gasförmigen, Feuerlöschmittel gefüllte Feuerlöschmittelbehälter in den betroffenen Frachtraum vollständig entleert. Durch die schnelle Entleerung dieser Feuerlöschmittelbehälter wird eine hohe Feuerlöschmittelkonzentration in der Frachtraumatmosphäre erreicht, die das ent- stehende oder entstandene Feuer schnell erstickt. Ein zweites Feuerlöschsystem sorgt anschließend dafür, daß für eine bestimmte Restflugzeit die Feuerlöschmittelkonzentration in der Frachtraumatmosphäre einen festgelegten Grenzwert nicht unterschreitet. Im Leitungsnetz dieses zweiten Feuerlöschsystem befinden sich in der Nähe der Austrittsdüsen für das Feuerlöschmittel Feststoffpartikel-Filter, Löschmittelgas-Trockner sowie Einrichtungen zur Konstanthaltung der Feuerlöschmittel-Ausströmrate.

Während der lange andauernden zweiten Feuerlöschphase kann zu Vereisungen an den o.g. Reinigungs- und Dosiereinrichtungen dieses zweiten Feuerlöschsystems kommen, die durch die Verdampfungskälte des ausströmenden Feuerlöschmittels aus den Feuerlöschdüsen hervorgerufen werden. Dies führt unter ungünstigen Umständen zu einem Ausfall des zweiten Feuerlöschsystems.

Aufgabe der Erfindung ist es, ein Filtervorrichtung einer Feuerlöschvorrichtung für Frachträume von Verkehrs- und/oder Frachtflugzeugen zu schaffen, die über ein Leitungsnetz für beide Feuerlöscheinsätze verfügt, und bei dem die Gefahr einer Vereisung und damit das Ausfallen der zweiten Feuerlöschphase nicht besteht.

Die erfindungsgemaße Lösung dieser Aufgabe ist in den Ansprüche. gekennzeichnet. Zur Erläuterung der Erfindung sind der Beschreibung Zeichnungen beigefügt. Im einzelnen zeigen
- Figur 1: ein Blockschaltbild der Feuerlöschvorrichtung,
- Figur 2: eine Schnittansicht durch das Wasserabsorptions-Filter
- Figur 3: eine Schnittansicht durch das Feststoffteilchen-Filter

Die Feuerlöschvorrichtung besteht aus einer an sich bekannten Feuerlöscheinrichtung mit zwei Feuerlöschmittelbehältern, die vorzugsweise ein unter atmospherischen Druck gasförmiges Löschmittel enthalten. Die Feuerlöschmittelbehälter verfügen über an sich bekannte Befüllungsstutzen und Überdruck-Sicherheitseinrichtungen.

Der Löschvorgang wird durch eine Rauchmeldeeinrichtung im Frachtraum eingeleitet, die in der Flugzeugführerkanzel auf einem Instrumentenbrett ein optisches und ein akustisches Signal auslöst. Durch Betätigen der Auslöseschalter in der Flugzeugführerkanzel wird die Feuerlöschvorrichtung ausgelößt, wobei die Sicherheitsmembran zum Entleeren des ersten Feuerlöschmittelbehälters 1 durch eine elektrisch ausgelößte Zerstörungseinrichtung geöffnet wird. Das Löschmittel strömt in bekannter Weise in den gefährdeten Frachtraum und löscht das Feuer. Das Betätigen eines weiteren Auslöseschalters öffnet nach 60 Minuten die Sicherheitsmembran vor der Entleerungsöffnung des zweiten Feuerlöschmittelbehälters 2, sodaß dessen Feuerlöschmittel über einen Wasser-Adsorptions-Filter 5, einen Festoffteilchen-Filter 7, einen Druckreduzierer 6, eine Blende 4 zur Begrenzung der Ausströmrate sowie ein EinWeg-Ventil 3 in das gemeinsame Rohrleitungsnetz der Feuerlöschvorrichtung gelangt. Das Ein-Weg-Ventil 3 verhindert, daß während der ersten Löschphase Feuerlöschmittel von hinten in die Reinigungs- und Dosierungseinrichtungen 4, 5, 6 und 7 gelangt (Fig. 1).

Die Anordnung der Reinigungs- und Dosierungseinrichtungen in unmittelbarer Nähe des zweiten Feuerlöschmittelbehälters 2 verhindert die Gefahr einer Vereisung der` Feuerlöschvorrichtung durch das in die Frachträume ausströmende Löschmittel. In Abhängigkeit vom Ort des Feuerausbruchs können beide Feuerlöschmittelbehälter in den vorderen Frachtladeraum oder in den hinteren Frachtladeraum, mit dem Gepäckladeraum, in denen sich jeweils zwei Feuerlöschmittelausströmdüsen 12 befinden, über das gemeinsame Rohrleitungsnetz entleert werden.

Mit Hilfe der hier vorgestellten Anordnung der Löschmittel-Reinigungs- und Dosiereinrichtungen in unmittelbarer Nähe der Feuerlöschmittelbehälter läßt sich die Vereisung der Feuerlöschvorrichtung vermeiden. Die Nutzung nur eines Rohrleitungsnetzes für beide Feuerlöschphasen bewirkt zudem eine erwünschte Gewichtseinsparung.

Gemäß einer weiteren Ausführungsform der Erfindung wird ein Filtervorrichtung bzw. eine Filteranordnung zur Verfügung gestellt, die zum Reinigen eines Löschmittelstromes eines Feuerlöschsystems eingesetzt werden kann. Diese Filteranordnung ist erfindungsgemäß definiert wie in den Ansprüchen angegeben. Bevorzugte Ausführungsformen der Filteranordnung sind in den Unteransprüchen gekennzeichnet.

Bei der erfindungsgemäßen Filteranordnung ist also das Wasserabsorptions-Filter vor das Festoffteilchen-Filter geschaltet. Bei einer weiterhin bevorzugten Ausführungsform ist dem Wasserabsorptionsfilter eine Umgehungsleitung oder By-Pass-Leitung 57 (Fig. 2) parallel geschaltet. In dieser Entlastungsleitung ist ein Ventil angeordnet, das bei Auftreten eines bestimmten Druckunterschiedes am Wasserabsorptions-Filter öffnet. Auf diese Weise wird weitgehend verhindert, daß das Adsorptions-Material des Wasserabsorptions-Filters der anfänglichen Schockwelle des Löschmittelstromes ausgesetzt wird. Erst nachdem diese anfängliche Schockwelle durch die By-Pass-Leitung hindurch gegangen ist, schließt das Ventil in der By-Pass-Leitung und das Löschmittel fließt durch das Wasseradsorptionsmittel und wird dadurch getrocknet.

In Figur 2 ist eine bevorzugte Ausführungsform eines erfindungsgemäßen Wasseradsorptions-Filters (5) dargestellt. In einem Filtergehäuse (50) ist in Strömungsrichtung zwischen einer Einlaß-Leitung (51) und einer Auslaß-Leitung (52) ein Adsorptionsmittelbehälter (53), vorzugsweise ein zylindrischer Adsorptionsmittelbehälter (53), angeordnet. In diesem Adsorptionsmittelbehälter (53) befindet sich partikelförmiges Adsorptionsmaterial (54). Dieses Material ist vorzugsweise ein Molekularsiebmaterial mit einer Öffnungsgröße oder Porengröße im Bereich von etwa 3 * 10⁻¹⁰ bis etwa 5 * 10⁻¹⁰ m.

In dem Adsorptionsmittelgehäuse (53) ist eine Platte (56) verschiebbar angeordnet, die mit Öffnungen zum Durchlaß des Löschmittels versehen ist. Diese Platte (56) wird mit Hilfe einer vorgespannten Feder (55) in das Gehäuse (53) hineingedrückt und hält damit die Adsorptionsmittel-Partikel (54) in Kontakt miteinander und verhindert weitgehend jede Relativbewegung der Partikel zueinander. Insbesondere einem Zusammenrütteln der Partikel (54) folgt die Platte (56) und verhindert auf diese Weise, daß ein unakzeptables Abreiben der Adsorptions-Partikel (54) sich ergeben kann. Im Einsatzfalle tritt aus der Auslaß-Leitung (52) wasserfreies Löschmittel aus. Das Wasser ist an den Adsorptions-Partikeln (54) adsorbiert.

In Figur 3 ist schematisch ein Feststoffteilchen-Filter (7) dargestellt, das stromabwärts von dem WasseradsorptionsFilter (5) in dem System angeordnet ist. Das Feststoffteilchen-Filter (7) weist ein Filtergehäuse (70) auf, in dem zwischen einer Einlaß-Leitung (71) und einer Auslaß-Leitung (72) eine Filtereinheit, bestehend aus einem vorzugsweise hohlzylindrischen Filterelement (73) und einer unteren Abschlußplatte (75) und einer oberen Abschlußringplatte (76) angeordnet ist. Durch die Abschlußringplatte (76) wird das Innere des Filterelements (73), das vorzugsweise aus Filtermaterial auf einem durchlässigen Träger - bzw. Verstärkungsmaterial besteht, mit der Abschlußseite (72) verbunden. Dieses Filtermaterial ist vorzugsweise Fasermaterial, insbesondere organisches oder anorganisches Fasermaterial, welches Teilchen bis Zu 1,5 * 10⁻⁵ m Größe oder sogar kleinere Teilchen aus dem Löschmittelstrom herausfiltern kann.

### BEISPIEL

Ein in der Zeichnung dargestelltes Feuerlöschsystem wurde mit einem typischen Feuerlöschmittelbehälter, der Bromtrifluormethan unter 25 bar enthielt, betrieben. In einem ersten Fall wurde das System ohne den Wasser-Adsorptions-Filter (5) betrieben. Dies führte zu einer Vereisung der Dü-senöffnung innerhalb von 50 Minuten.

Dann wurde das System mit dem Wasser-Adsorptions-Filter (5) getestet. Dabei wurde der gesamte Feuerlöschmittelbehälter in 240 Minuten Betriebszeit entleert. Die Öffnung war dabei immer noch vollkommen eisfrei.

## Patentansprüche

1. Filtervorrichtung für das Reinigen eines Löschmittelstromes eines Feuerlöschsystems mit einem Zufuhranschluß, durch den zu reinigendes Löschmittel eingeführt wird, und einem Abfuhranschluß, an dem gereinigtes Löschmittel entnommen wird, **dadurch gekennzeichnet,** daß
a) der Zufuhranschluß durch den Einlaß eines Wasseradsorptions-Filters (5) gebildet ist,
b) der Auslaß des Wasseradsorptions-Filters (5) mit dem Einlaß eines Feststoffteilchen-Filters (7) verbunden ist, und
c) der Auslaß des Feststoffteilchen-Filters (7) den Abfuhranschluß der Filtervorrichtung bildet.

2. Filtervorrichtung nach Anspruch 1, dadurch gekennzeichnet, daß
a) das Wasseradsorptions-Filter (5) ein Molekularsieb mit Öffnungen im Bereich von 3 * 10⁻¹⁰ bis 5 * 10⁻¹⁰ m, insbesondere von etwa 4,2 * 10⁻¹⁰ m, aufweist und/oder
b) das Feststoffteilchen-Filter (7) organisches und/oder anorganisches FaserFiltermaterial enthält, das zur Herausfiltrierung von Feststoffteilchen herab bis zu einer Größe von 1,5 * 10⁻⁵ oder besser ausgelegt ist.

3. Filtervorrichtung nach Anspruch 1 oder 2, gekennzeichnet durch
a) eine Umgehungsleitung (57), die Einlaß und Auslaß des WasseradsorptionsFilters (5) miteinander verbindet,
b) ein Entlastungsventil in dieser Umgehungsleitung, das vorgespannt ist und im Dauerbetrieb die Umgehungsleitung schließt, diese jedoch durch Öffnen freigibt, wenn zwischen Einlaß und Auslaß des Wasseradsorptions-Filters (5) ein Mindest-Druckunterschied vorhanden ist.

4. Filtervorrichtung nach einem der vorhergehenden Ansprüche, dadurch gekennzeichnet, daß
a) das Wasseradsorptions-Filter (5) partikelförmiges Adsorptionsmaterial in einer Filterkammer aufweist,
b) zumindest ein Andruckelement (56) mechanisch mit dem partikelförmigen Adsorptionsmaterial (54) so in Eingriff steht, daß die Partikel in der Filterkammer gegeneinander unter weitgehender Beseitigung von Relativbewegung der Partikel aneinander gedrückt angeordnet sind.

5. Filtervorrichtung nach Anspruch 4, dadurch gekennzeichnet, daß das Andruckelement als Platte (56), insbesondere als Löschmittel durchlässige Platte (56), ausgebildet ist, die in der, insbesondere zylindrischen Filterkammer durch eine vorgespannte Feder (55) verschiebbar angeordnet ist.

6. Filtervorrichtung nach einem der Ansprüche 1 bis 5 in einer Feuerlöschvorrichtung, die
zwei Feuerlöschmittelbehälter (1,2) für unter Überdruck flüssige Löschmittel zur Erzeugung eines ersten und eines zweiten Feuerlöscheinsatzes für Frachträume von Verkehrsmitteln, insbesondere von Luftfahrzeugen, und
ein gemeinsames Rohrleitungsnetz mit gemeinsamen Feuerlöschmittelausströmdüsen zum Befördern des bei atmosphärischem Druck gasförmigen Feuerlöschmittels der zwei Feuerlöschmittelbehälter (1,2) zu den Frachträumen des Luftfahrzeuges aufweist,
dadurch gekennzeichnet, daß für den stark verlangsamten Löschmittelaustritt aus dem zweiten Feuerlöschmittelbehälter (2) und gleichzeitig zur Verhinderung der Vereisung der Rohrleitungen und der Feuerlöschmittelausströmdüsen dicht hinter dem zweiten Feuerlöschmittelbehälter (2) in den Feuerlöschleitungen die Filtervorrichtung, die ein Wasser-Adsorptions-Filter (5), Feststoffteilchen-Filter (7), Druckreduzierer (6), Blenden (4) und Ein-WegVentile (3) aufweist, angeordnet ist.

## Claims

1. Filter device for cleaning an extinguishing agent flow in a fire extinguishing system with a feed connection, through which the extinguishing agent to be cleaned is introduced, and a discharge connection, at which cleaned extinguishing agent is removed, characterised in that
a) the feed connection is constituted by the inlet of a water adsorption filter (5),
b) the outlet of the water adsorption filter (5) is connected to the inlet of a solid particle filter (7), and
c) the outlet of the solid particle filter (7) constitutes the discharge connection of the filter device.

2. Filter device as claimed in Claim 1, characterised in that
a) the water adsorption filter (5) has a molecular sieve with openings in the range of 3 x 10⁻¹⁰ to 5 x 10⁻¹⁰ m, particularly of about 4.2 x 10⁻¹⁰ m, and/or
b) the solid particle filter (7) includes organic and/or inorganic fibre filter material which is constructed to filter out solid particles down to a size of 1.5 x 10⁻⁵ or better.

3. Filter device as claimed in Claim 1 or 2, characterised by
a) a bypass line (57) which connects the inlet and outlet of the water adsorption filter (5) together,
b) a relief valve in this bypass line which is biased and in continuous operation closes the bypass line but relieves it by opening when a minimum pressure differential is present between the inlet and outlet of the water adsorption filter (5).

4. Filter device as claimed in one of the preceding claims, characterised in that
a) the water adsorption filter (5) includes particulate adsorption material in a filter chamber,
b) at least one pressing element (56) is in mechanical engagement with the particulate adsorption material (54) so that the particles are arranged in the filter chamber pressed against one another with relative movement of the particles substantially eliminated.

5. Filter device as claimed in Claim 4, characterised in that the pressing element is constructed as a plate (56), particularly as a plate (56) permeable to extinguishing agent, which is arranged to be movable in the, particularly cylindrical, filter chamber by a pre-stressed spring (55).

6. Filter device as claimed in one of Claims 1 to 5 in a fire extinguishing apparatus which has
two fire extinguishing agent containers (1,2) for liquid extinguishing agent under positive pressure for producing a first and a second fire extinguishing charge for freight spaces of vehicles, particularly aircraft, and
a common pipe system with common fire extinguishing agent discharge nozzles for conveying the fire extinguishing agent, which is gaseous at atmospheric pressure, from the two fire extinguishing agent containers (1,2) to the freight spaces of the aircraft,
characterised in that the filter device, which has a water adsorption filter (5), solid particle filter (7), pressure reducer (6), restricters (4) and one-way valves (3), is arranged directly behind the second fire extinguishing agent container (2) in the fire extinguishing lines for the strongly retarded discharge of extinguishing agent from the second fire extinguishing agent container (2) and at the same time to prevent icing up of the pipes and the fire extinguishing agent discharge nozzles.

## Revendications

1. Dispositif de filtrage pour l'épuration d'un flux d'agent extincteur d'un système extincteur d'incendie, avec une prise d'admission, par laquelle est introduite l'agent extincteur à épurer, et une prise d'évacuation, à laquelle est soutirée l'agent extincteur épuré, **caractérisé** en ce que
a) la prise d'admission est formée par l'entrée d'un filtre d'adsorption d'eau (5),
b) la sortie du filtre d'adsorption d'eau (5) est reliée à l'entrée d'un filtre de particules solides (7), et
c) la sortie du filtre de particules solides (7) constitue la prise d'évacuation du dispositif de filtrage.

2. Dispositif de filtrage selon la revendication 1, caractérisé en ce que
a) le filtre d'adsorption d'eau (5) présente un tamis moléculaire avec des ouvertures d'une taille comprise entre 3 . 10⁻¹⁰ et 5 . 10⁻¹⁰ m, et notamment égale à environ 4,2 . 10⁻¹⁰ m, et/ou
b) le filtre de particules solides (7) contient un matériau filtrant fibreux organique et/ou inorganique, qui est conçu pour éliminer par filtration des particules solides jusqu'à une taille minimale de 1,5. 10⁻⁵, ou mieux.

3. Dispositif de filtrage selon la revendication 1 ou 2, caractérisé par
a) une conduite de dérivation (57), qui relie entre elles l'entrée et la sortie du filtre d'adsorption d'eau (5),
b) une soupape de sûreté dans cette conduite de dérivation, qui est précontrainte et ferme la conduite de dérivation en service continu, mais la libère en s'ouvrant lorsqu'une différence minimale de pression est présente entre l'entrée et la sortie du filtre d'adsorption d'eau (5).

4. Dispositif de filtrage selon l'une des revendications précédentes, caractérisé en ce que
a) le filtre d'adsorption d'eau (5) présente un matériau adsorbant sous forme de particules, dans une chambre de filtre,
b) au moins un élément d'application de pression (56) est en engagement mécanique avec le matériau adsorbant sous forme de particules (54), de telle sorte que les particules sont disposées dans la chambre de filtre en étant pressées les unes contre les autres, le mouvement relatif des particules les unes par rapport aux autres étant pour l'essentiel supprimé.

5. Dispositif de filtrage selon la revendication 4, caractérisé en ce que l'élément d'application de pression est réalisé sous la forme d'une plaque (56), notamment d'une plaque (56) laissant passer l'agent extincteur, qui est disposée dans la chambre de filtre notamment cylindrique avec possibilité de déplacement en translation par un ressort précontraint (55).

6. Dispositif de filtrage selon l'une des revendications 1 à 5, dans un système extincteur d'incendie qui présente
deux réservoirs d'agent extincteur (1, 2) pour un agent extincteur liquide en surpression, destinés à constituer un premier et un second moyens d'extinction d'incendie pour des soutes de moyens de transport, notamment d'aéronefs, et
un réseau commun de tuyauteries, avec des buses communes d'évacuation d'agent extincteur, pour acheminer l'agent extincteur gazeux à la pression atmosphérique des deux réservoirs d'agent extincteur (1, 2) jusqu'aux soutes de l'aéronef,
caractérisé en ce qu'en vue de l'évacuation fortement ralentie de l'agent extincteur hors du second réservoir d'agent extincteur (2), et afin d'empêcher simultanément le givrage des tuyauteries et des buses d'évacuation d'agent extincteur, le dispositif de filtrage, qui présente un filtre d'adsorption d'eau (5), un filtre de particules solides (7), un détendeur (6), des diaphragmes (4) et des soupapes unidirectionnelles (3), est disposé juste après le second réservoir d'agent extincteur (2) dans les conduites d'extinction d'incendie.
